# EUROPÄISCHE PATENTSCHRIFT

(11) **EP 0 850 329 B1**
(45) Veröffentlichungstag und Bekanntmachung des Hinweises auf die Patenterteilung: **15.11.2000**
(21) Anmeldenummer: 95929709.4
(22) Anmeldetag: 08.09.1995
(51) Int. Cl.: D03J 1/00, D03D 49/02

(54) **WEBMASCHINE**
MECHANICAL LOOM
METIER A TISSER

(43) Veröffentlichungstag der Anmeldung: 01.07.1998
(73) Patentinhaber: TEXTILMA AG, 6052 Hergiswil / NW (CH)
(72) Erfinder: SPEICH, Francisco, CH-5073 Gipf-Oberfrick (CH)
(74) Vertreter: Trieblnig, Adolf
(86) Internationale Anmeldenummer: CH9500199
(87) Internationale Veröffentlichungsnummer: WO9709478

(56) Entgegenhaltungen:
- EP-A- 0 557 752
- BE-A- 903 190
- DE-U- 9 208 800
- GB-A- 2 119 414
- US-A- 4 934 413

## Beschreibung

Die Erfindung betrifft eine Webmaschine gemäss dem Oberbegriff des Anspruches 1. Eine solche Webmaschine ist aus der EP-A-0 557 752 bekannt.

Um nach dem Auslaufen der Kette und/oder des zu erzeugenden Artikels einen Wechsel durchzuführen, ist zu beachten, dass die Kettfäden sich nicht gegenseitig verhängen. Aus diesem Grunde werden bekanntlich einerseits eine geteilte Webmaschine verwendet oder die gesamte Webmaschine ausgetauscht und andererseits eine verfahrbare Vorrichtung und/oder ein Lagerwagen verwendet, wobei im allgemeinen die Kettfadenwächter, die Webschäfte und das Webblatt gemeinsam herausgenommen und eingesetzt werden und darauf geachtet wird, dass die Kettfäden gespannt bleiben.

Als nachteilig erweist sich hierbei, dass der Austausch einer Webmaschine oder eines Webmaschinenteils aufwendig ist und dass bei verfahrbaren Vorrichtungen der Streichbaum in der Webmaschine verbleibt, so dass Massnahmen getroffen werden müssen, damit die Lage der Kettfäden und die Spannung in den Kettfäden aufrechterhalten wird. Dies bedeutet einen grösseren Aufwand für einen Kett- bzw. Artikelwechsel.

Für Bandwebmaschinen ist eine Montagevorrichtung bekannt, mit welcher die Litzen der Webschäfte quer zur Bandlaufrichtung und in horizontaler Richtung aus der Litzenschiene abgestreift werden, um einen Artikelwechsel durchzuführen. Dieser Wechsel ist sehr schwierig und aufwendig in der Durchführung. Ausserdem ist der Zeitaufwand beträchtlich.

Hier will die Erfindung Abhilfe schaffen. Die Erfindung, wie sie in den Ansprüchen gekennzeichnet ist, löst die Aufgabe eine Webmaschine zu schaffen, bei der ein Kett- bzw. ein Artikelwechsel mit vereinfachten Mitteln und geringstem Zeitaufwand durchführbar ist.

Durch die Zusammenfassung der Kettfadenwächtereinheit und des Streichbaumes in der Wechseleinrichtung wird der Verlauf der Kettfäden zwischen den Kettfadenwächtern und der Streichbaum beibehalten. Dadurch, dass ein Haltemittel zur Aufnahme der Webschäfte und des Webblattes an der Wechseleinrichtung vorgesehen sind, wird der Wechsel eines Artikels weiter vereinfacht und zeitlich kürzer.

Durch die Kopplung der Wechseleinrichtung mit der Trageinrichtung oder dem Maschinengestell kann für einen Artikelwechsel lediglich die Wechseleinrichtung ausgetauscht werden, wodurch der Artikelwechsel vereinfacht und die Lagerung der Wechseleinrichtung auf kleinstem Raum ermöglicht wird.

Durch die Verbindung der Einrichtung zum Zuführen der Kettfäden und der Trageinrichtung mit der Wechseleinrichtung zu einer Wechseleinheit und die Kopplung der Wechseleinheit mit dem Maschinengestell werden die Möglichkeiten geschaffen, entweder die Wechseleinrichtung und die Einrichtung zum Zuführen von Kettfäden auszutauschen bzw. zu lagern oder lediglich die Wechseleinrichtung auszutauschen bzw. zu lagern. Durch diese Austauschmöglichkeiten wird die Webvorbereitung in Hinblick auf Kett- bzw. Artikelwechsel weiter wesentlich erleichtert.

Als vorteilhaft erweist sich, wenn die Wechseleinrichtung eine Einrichtung zum Führen und/oder Festlegen der Kettfäden aufweist und wenn die Wechseleinrichtung, die Webschäfte, das Webblatt und ein eingezogener Artikel zu einer Lagereinheit zusammengefasst sind, um einen Artikel zur Wiederauflage bereitzustellen.

Sind die Webschäfte zu einem Schaftpaket zusammengefasst, so kann der Zeitbedarf für den Artikelwechsel weiter reduziert werden.

Ist die Wechseleinrichtung mit einem Einlaufkamm versehen, können die parallel verlaufenden Kettfäden am Einlaufkamm abgebunden werden. Dadurch wird ein Verhängen der Kettfäden verhindert.

Es ist von Vorteil, wenn die Einrichtung zum Zuführen von Kettfäden als Gestell ausgebildet ist und wenn das Gestell mit Aufnahmemitteln für einen Wickelkörper versehen ist.

Nachfolgend wird die Erfindung anhand der beiliegenden Zeichnungen erläutert.

Es zeigen:
- Fig.1: eine Seitenansicht einer Ausführungsform einer erfindungsgemässen Bandwebmaschine im betriebsbereiten Zustand,
- Fig.2: eine Seitenansicht der Webmaschine gemäss Fig.1 im für einen Artikelwechsel vorbereiteten Zustand,
- Fig.3: eine Seitenansicht der Webmaschine gemäss Fig.2 nach einem Austausch erster Art zur Durchführung eines Artikelwechsels,
- Fig 4: eine Lagereinheit zur Durchführung des Austausches erster Art im Schnitt,
- Fig.5: eine Einzelheit "A" in Fig.1 im grösseren Massstab,
- Fig.6: eine Ansicht in Richtung des Pfeiles "B" in Fig.5,
- Fig 7: eine Seitenansicht der Webmaschine gemäss Fig.2 zur Durchführung eines Austausches einer zweiten Art,
- Fig.8: eine Seitenansicht einer Wechseleinheit zur Durchführung eines Artikelwechsel durch einen Austausch der Lagereinheit und
- Fig.9: eine schematisch dargestellte Breitwebmaschine mit einer zweiten Ausführungsform einer erfindungsgemässen Wechseleinrichtung

Eine erste Ausführungsform der Bandwebmaschine besteht im wesentlichen aus einem ortsfesten Maschinenteil 1, einer Wechseleinrichtung 2, und einer Trageinrichtung 3, wobei die Zufuhr von Kett- und Schussfäden von einem autonomen System (nicht dargestellt) aus erfolgt. Die Webmaschine ist mit einer an sich bekannten Gummitransportvorrichtung 4 und mit einem Behälter 5 für den Gummi versehen.

Daneben kann die Bandwebmaschine mit einer Thermofixiervorrichtung 85 und/oder Bandtransportvorrichtung 86 ausgestattet werden.

Eine bevorzugte Ausführungsform der Bandwebmaschine weist neben der ersten Ausführungsform zusätzlich ein Gestell 6 auf, das an zwei Trennstellen 21 und 22 mit der Trageinrichtung 3 verbunden und mit drei Kettbäume 7 und zwei Schussspulen 8 bestückt ist.

Es wird auf die Figuren 1-8 Bezug genommen, welche die bevorzugte Ausführungsform der Webmaschine zeigen.

Der Maschinenteil 1 enthält ein Maschinengestell 11, eine Einrichtung 12 für den Schussfadentransport, eine nicht dargestellte Schussfadeneintrageinrichtung, ein Schaftpaket 13 und eine Antriebsvorrichtung 14 für die Eintrageinrichtung und die Webschäfte. Die Einrichtung 12 ist am Maschinengestell 11 schwenkbar angeordnet, um das Schaftpaket und die Schussfadentransporteinrichtung freizulegen. An der Einrichtung 12 und am Maschinengestell 1 ist mindestens eine Stütze 15 und 16 vorgesehen, welche die Schussfadentransporteinrichtung in der Arbeitsstellung abstützen und gleichzeitig eine Führung zum Einsetzen des Schaftpaketes bilden (Fig.2). Am Maschinengestell 11 sind ferner zwei Stäbe 17 mit Anschlagpuffern 20 und zwei Anschlagorgane 18 vorgesehen, um das Gestell 6 bezüglich den Maschinenteil 1 auszurichten (Fig.1 und 5).

Wie Fig.3 zeigt sind die Trageinrichtung 3 und das Gestell 6 an zwei Trennstellen 21, 22 zu einer Wechseleinheit 31 verbunden, die vom Maschinenteil 1 entfernt werden kann. Die Trageinrichtung 3 und das Gestell 6 sind über zwei Tragschienen 24 aus Winkelprofil verbunden. Die Tragschienen 24 sind mit nach innen gerichteten, horizontalen Schenkeln in einer Höhe angebracht, um einen Transportwagen 30 unter die Wechseleinheit 31 schieben zu können (Fig.7). Diese Wechseleinheit 31 kann mit Rollen (nicht dargestellt) ausgerüstet werden, die an den Tragschienen drehbeweglich angeordnet sind, um die Wechseleinheit zu verfahren.

Wie aus der Fig.3 ersichtlich ist, weist die Trageinrichtung 3 zwei aufrechtstehende Streben 25 auf, die parallel zueinander angeordnet und durch eine Querstrebe 26 verbunden sind. An den freien Enden der Streben 25 sind jeweils Halteschienen 27 zur Aufnahme der Wechseleinrichtung 2 mittels Schrauben 32 vorgesehen. Ein runder Stab 28 ist vorgesehen, der das Haltegitter mit den Halteschienen 27 bzw. mit der Trageinrichtung 3 verbindet (Fig.6). Ferner weist die Trageinrichtung 3 ein Winkelstück 29 auf, das so angeordnet ist, dass ein Schenkel als Auflage für die Wechseleinrichtung 2 dient und der andere Schenkel mit dem Stab 17 am Maschinengestell 11 in Anlage bringbar ist, um die Trageinrichtung 3 bezüglich dem Maschinenteil 1 auszurichten.

Es wird auf Fig.4-6 Bezug genommen. Die Wechseleinrichtung 2 enthält zwei Seitenteile 35, einen Mittelteil 36, vier Streichbäume 37, eine Kettwächtereinheit 38 bestehend aus Kontaktschienen und Kettwächterlamellen, zwei Führungsstangen 39,40 für die Kettfäden, eine Halteeinrichtung 41 für das Schaftpaket 13 und einen Kettfadeneinlaufkamm 42. Die Seitenteile und der Mittelteil sind parallel zueinander angeordnet und mit den Streichbäumen und den Führungsstangen so verbunden, dass ein Rahmen gebildet wird. Die Seitenteile 35 und der Mittelteil 36 sind mit nicht dargestellte Ausnehmungen versehen, in welchen die Kontaktschienen für die Kettwächterlamellen angeordnet sind. An den Seitenteilen 35 sind jeweils Haltemittel (nicht dargestellt) vorgesehen, die lösbar sind, um die Kettwächtereinheit 38 wechseln zu können.

Die Halteeinrichtung 41 umfasst einen Halter 45, der am Mittelteil 36 befestigt ist, einen Winkel 46, der am Halter 45 befestigt ist und eine Stütze 47, die am Winkel 46 befestigt ist, um bei der Lagerung der Lagereinheit 9 ein Verbiegen der Webschäfte zu verhindern. Der Winkel 46 ist am Halter 45 durch eine Schraube 48 und Mutter 51 befestigt, die gleichzeitig als Stützelement für die Wechseleinrichtung 2 oder Lagereinheit 9 dient.

Der Kettfadeneinlaufkamm 42 ist über Streben 50 an den Seitenteilen 35 befestigt.

Das Gestell 6 enthält einen Halterahmen 61 und ein Haltegitter 62. Der Halterahmen 61 ist mit Haltern 63 für die Kettbäume 7 und mit Kettfadenablassvorrichtungen 64 versehen. Das Haltegitter 62 hat zwei parallel angeordnete Seitenstreben 65, die einerseits am Halterahmen 61 und andererseits an den Halteschienen 27 an der Trageinrichtung 3 befestigt sind, zwei Querstreben 66 zur Aufnahme der Halterung 69 der Schussfadenspulen 8 und zwei querliegend angeordnete Führungsstangen 67 für die Kettfäden. Die zweite Trennstelle 22 ist zwischen Haltegitter 62 und Trageinrichtung 3 vorgesehen. Hierzu ist das Haltegitter 62 mit Klemmteilen 68 versehen, um das Haltegitter 62 am Stab 28 zu befestigen (Fig.6). Wie die Fig.5 zeigt, ist am Zentrierorgan 34 ein Winkelprofil 29 befestigt, um die Wechseleinrichtung 2 an der Trageinrichtung 3 abzustützen.

Bei der erfindungsgemässen Webmaschine ist die Fortführung der Produktion und der Artikelwechsel mit der Wiederauflage eines bereits vorher gefertigten Artikels oder der Neuauflage eines Artikels möglich.

Bei der Fortführung sind lediglich der Wechsel der Kettspulen oder der Schussspulen sowie das Anknüpfen der Kettfäden oder das Einlegen der Schussfäden durchzuführen.

Bei der Wiederauflage wird ein an Lager liegender Artikel in die Maschine eingesetzt, eventuell erforderliche Änderungen an dem Maschinenteil vorgenommen, die Kettspulen und Schussspulen ersetzt und die Kett- und Schussfäden anknüpft.

Bei der Neuauflage eines Artikels muss der Maschinenteil für die Herstellung des neuen Artikels umgerüstet werden. Hierzu gehört z.B. der Wechsel der Designkette und des Exzenters sowie die Bereitstellung der entsprechenden Kettspulen, das Einziehen der Kettfäden in die Einlaufkämme, das Stecken der Kettwächterlamellen, das Einziehen der Kettfäden in die Litzen der Webschäfte und in das Webblatt und die Bereitstellung der Schussspulen, das Einlegen der Schussfäden in die Schussfadentransporteinrichtung und -eintrageinrichtung.

Bei der erfindungsgemässen Webmaschine ist der Vorgang des Artikelwechsels in eine Vorbereitung und in einen Austausch unterteilt.

Zur Vorbereitung der Artikelwechsel wird das Gewebe oder Band vor dem Webblatt abgetrennt. Danach werden die Webschäfte in die Geschlossenfachstellung gestellt und die Schäfte von der Antriebseinrichtung gelöst. Nachfolgend wird das Schaftpaket aus dem Maschinenteil herausgenommen und an der Wechseleinrichtung eingehängt. Anschliessend wird das Webblatt von der Antriebseinrichtung gelöst und unter gleichzeitigem Rückzug der Kette an dem an der Wechseleinrichtung eingehängten Schaftpaket angeordnet, so dass die Kettspannung und die Lage der Kettschar beibehalten wird.

Bei der Webmaschine kann der Artikelwechsel erfindungsgemäss durch einen Austausch von Komponenten auf zwei Arten erfolgen. Bei einem Austausch erster Art wird lediglich eine Lagereinheit 9 ausgetauscht und bei einem Austausch zweiter Art wird die Wechseleinheit 31 mit der Lagereinheit 9 ausgetauscht.

Bei der ersten Ausführungsform der Webmaschine ist die Wechseleinrichtung 2 mit der Trageinrichtung 3 und/oder mit dem Maschinengestell 11 verbunden. Bei dieser Webmaschine erfolgt ein Artikelwechsel durch einen Austausch erster Art, wobei vor dem Austausch die Kettfäden der von dem autonomen System zugeführten Kette abgetrennt und die Kettfäden an dem Einlaufkamm durch Knoten festgelegt werden. Die Wechseleinrichtung mit dem eingezogenen Artikel wird von der Trageinrichtung 3 oder dem Maschinengestell 11 abgenommen und als Lagereinheit 9 an Lager gelegt, wie dies in Fig.4 dargestellt ist. Für die Wiederauflage eines Artikels wird eine Lagereinheit 9 mit dem eingezogenen Artikel in die Trageinrichtung oder das Maschinengestell eingesetzt und und für die Neuauflage wird eine neue Wechseleinrichtung eingesetzt.

Bei der bevorzugten Ausführungsform der Webmaschine ist die Wechseleinrichtung 2 mit der Wechseleinheit 31 verbunden. Bei dieser Ausführungsform erfolgt der Artikelwechsel durch einen Austausch zweiter Art (Fig.7). Für die Wiederauflage eines Artikels wird die mit dem entsprechenden Artikel versehene Lagereinheit 9 eingesetzt und für die Neuauflage eines Artikels eine leere Wechseleinrichtung eingesetzt sowie der neue Artikel eingezogen. Dies kann mit Vorteil in einem vom Websaal getrennten Raum durchgeführt werden.

Die Fig.9 zeigt in schematischer Darstellung eine weitere Ausführungsform der erfindungsgemässen Webmaschine. Die Webmaschine ist eine Breitwebmaschine, die einen ortsfesten Maschinenteil mit einem Maschinengestell 71, eine Vorrichtung 72 zum Zuführen von Kettfäden mit einem Kettbaum 73, eine Wechseleinrichtung 74, ein Schaftpaket 77 mit einer Anzahl von Webschäften und ein Webblatt aufweist. Die Vorrichtung zum Zuführen von Kettfäden ist verfahrbar und mit dem Maschinengestell 71 koppelbar. Die Wechseleinrichtung weist einen Streichbaum 75, eine Kettwächtereinheit 76 und ein Halteorgan 78 für das Schaftpaket 77 und ein Webblatt sowie eine Klemmeinrichtung 79 für die Kettschar auf.

Bei dieser Ausführungsform der Webmaschine kann eine Wiederauflage oder Neuauflage eines Artikels wie vorstehend beschrieben vorgenommen werden.

Die Webmaschine enthält einen Maschinenteil 1, eine Wechseleinrichtung 2, eine Trageinrichtung 3 und eine Einrichtung 6 zum Zuführen von Kettfäden. Die Wechseleinrichtung enthält einen Streichbaum, eine Kettwächtereinheit 38 und eine Halteeinrichtung für Webschäfte und ein Webblatt und ist mit dem Maschinenteil 1 oder der Trageinrichtung 3 gekoppelt, derart, dass die Wechseleinrichtung mit den Webschäften, dem Webblatt und einem eingezogenen Artikel als Lagereinheit austauschbar ist. Durch die Verbindung der Wechseleinrichtung 2 mit der Einrichtung 6 zum Zuführen von Kettfaden zu einer Wechseleinheit 31 ergibt sich eine weitere Austauschmöglichkeit für einen Artikelwechsel.

Durch diese Austauschmöglichkeiten wird der Artikelwechsel wesentlich vereinfacht und zeitlich kürzer.

## Patentansprüche

1. Webmaschine, insbesondere Bandwebmaschine, mit einem Maschinengestell (11,71), mit einer Einrichtung (6,72) zum Zuführen von Kettfäden, mit einer Kettfadenwächtereinheit, mit mindestens einem Streichbaum zum Umlenken der Kettfäden, mit einer Mehrzahl von Webschäften und mit einem Webblatt, wobei eine Wechseleinrichtung (2) vorgesehen ist, welche den Streichbaum (37,75), die Kettfadenwächtereinheit (38,76) und eine Halteeinrichtung (41) für die Webschäfte und das Webblatt aufweist, dadurch gekennzeichnet, dass die Wechseleinrichtung kettfadeneinfaufseitig mit mindestens einer Einrichtung (42,79) zum Führen und/oder Festlegen der Kettfäden versehen ist, dass die Webmaschine mit einer Trageinrichtung (3) vorgesehen ist, und dass die Wechseleinrichtung (2) mit dem Maschinengestell oder mit der Trageinrichtung gekoppelt und von dem Maschinengestell oder der Trageinrichtung trennbar ist derart, dass die Wechseleinrichtung austauschbar ist, um einen Artikelwechsel durchzuführen.

2. Webmaschine nach Anspruch 1, dadurch gekennzeichnet, dass die Einrichtung (6) zum Zuführen von Kettfäden und die Trageinrichtung (3) mit der Wechseleinrichtung (2) zu einer Wechseleinheit (31) verbunden sind und dass die Wechseleinheit (31) mit dem Maschinengestell (11) gekoppelt und von dem Maschinengestell trennbar ist, um einen Artikelwechsel durchzuführen.

3. Webmaschine nach einem der Ansprüche 1 oder 2, dadurch gekennzeichnet, dass die Wechseleinrichtung (2), die Webschäfte, das Webblatt (10) und ein eingezogener Artikel eine Lagereinheit (9) bilden, um einen Artikel zur Wiederauflage bereitzustellen.

4. Webmaschine nach einem der Ansprüch 1 oder 2, dadurch gekennzeichnet, dass die Webschäfte in einem Schaftpaket (13) zusammengefasst sind, das mit Führungen für die Webschäfte versehen und in den Maschinenteil (1) einsetz- bzw. herausnehmbar ist.

5. Webmaschine nach Anspruch 1, dadurch gekennzeichnet, dass die Einrichtung zum Führen und Festlegen der Kettfäden ein Kettfadeneinlaufkamm (42) ist.

6. Webmaschine nach einem der Ansprüche 1 oder 2, dadurch gekennzeichnet, dass die Wechseleinrichtung (2) mit dem Maschinengestell (11) lösbar verbunden ist.

7. Webmaschine nach einem der Ansprüche 1 oder 2, dadurch gekennzeichnet, dass die Wechseleinrichtung (2) mit der Trageinrichtung (3) lösbar verbunden ist.

8. Webmaschine nach Anspruch 1 dadurch gekennzeichnet dass die Einrichtung zum Zuführen der Webfäden als Gestell (6) ausgebildet ist und dass das Gestell mit Aufnahmemittel (63, 66) für mindestens einen Wickelkörper versehen ist.

9. Webmaschine nach Anspruch 8, dadurch gekennzeichnet, dass der Wickelkörper ein Kettkonen oder ein Kettbaum (7,73) ist.

10. Webmaschine nach Anspruch 8, dadurch gekennzeichnet, dass der Wickelkörper eine Schussfadenspule (8) ist.

11. Webmaschine nach Anspruch 2, dadurch gekennzeichnet, dass Rollkörper an der Wechseleinheit (31) angeordnet sind, um die Wechseleinheit zu verfahren.

12. Webmaschine nach Anspruch 8, dadurch gekennzeichnet dass eine Anordnung (21,24) am Gestell (6) und/oder an der Trageinrichtung (3) vorgesehen ist, die mit einem Transportfahrzeug in Eingriff bringbar ist, um das Gestell und/oder Trageinrichtung (3) zu verfahren.

13. Webmaschine nach einem der Ansprüche 1 oder 8, gekennzeichnet durch Zentrierorgane (17,29;18), die am Maschinengestell (11) und/oder an der Trageinrichtung (3) vorgesehen sind, um die Wechseleinheit (31)oder Trageinrichtung (3) bezüglich dem Maschinengestell (11) auszurichten.

14. Webmaschine nach Anspruch 1 oder 2, gekennzeichnet durch mindestens eine Hilfseinrichtung ausgewählt aus der Gruppe Gummitransportvorrichtung (4), Bandtransportvorrichtung (82) oder Thermofixiervorrichtung (85) und Kombinationen derselben.

15. Webmaschine nach Anspruch 1 oder 2, mit einer Steuereinrichtung, gekennzeichnet durch eine elektrische Leitung (84), um die Kettwächtereinheit (38) signalübertragend mit der Steuereinrichtung steckbar zu verbinden.

16. Webmaschine nach Anspruch 14 mit einem Energieanschluss, gekennzeichnet durch eine elektrische Leitung (84), um die Hilfseinrichtung mit elektrischer Energie steckbar zu versorgen.

## Claims

1. Weaving machine, in particular a narrow fabric weaving machine (11, 71), comprising an apparatus (6, 72) for the supply of warp threads, a warp stop motion unit, at least one whip roll for the deflection of the warp threads, a plurality of heald frames and a reed, wherein a changing apparatus (2) is provided having the whip roll (37, 75), the warp stop motion unit (38, 76) and a holder device (41) for the heald frames and the reed, characterised in that the changing apparatus is provided at the weft thread entry side with at least one device (42, 79) for the guidance and/or fixation of the warp threads, in that the weaving machine is provided with a support apparatus (3) and in that the changing device (2) is coupled to the machine frame or to the support apparatus and is separable from the machine frame or the support apparatus in such a manner that the changing apparatus is replaceable in order to carry out a change of article.

2. Weaving machine in accordance with claim 1, characterised in that the apparatus (6) for supplying the warp threads and the support apparatus (3) are connected to the changing apparatus (2) to form a change unit (31); and in that the change unit (31) is coupled to the machine frame (11) and can be separated from the machine frame in order to carry out a change of article.

3. Weaving machine in accordance with claim 1 or claim 2, characterised in that the changing apparatus (2), the heald frames, the reed (10) and a drawn-in article form a storage unit (9) in order to prepare an article for renewed production.

4. Weaving machine in accordance with claim 1 or claim 2, characterised in that the heald frames are collected together in a harness (13) which is provided with guides for the heald frames and can be inserted into and removed from the machine part (1).

5. Weaving machine in accordance with claim 1, characterised in that the apparatus for guiding and fixing the warp threads is a warp thread run-in comb (42).

6. Weaving machine in accordance with claim 1 or claim 2, characterised in that the changing apparatus (2) is releasably connected to the machine frame (11).

7. Weaving machine in accordance with claim 1 or claim 2, characterised in that the changing apparatus (2) is releasably connected to the support apparatus (3).

8. Weaving machine in accordance with claim 1, characterised in that the apparatus for supplying the weaving threads is formed as a frame (6); and in that the frame is provided with reception means (63, 66) for at least one yarn package.

9. Weaving machine in accordance with claim 8, characterised in that the yarn package is a warp cone or a warp beam (7, 73).

10. Weaving machine in accordance with claim 8, characterised in that the yarn package is a weft thread bobbin (8).

11. Weaving machine in accordance with claim 2, characterised in that roller members are arranged on-the change unit (31) in order to move the change unit.

12. Weaving machine in accordance with claim 8, characterised in that an arrangement (21, 24) is provided at the frame (6) and/or at the support apparatus (3) and can be brought into engagement with a transport carriage in order to move the frame and/or the support apparatus (3).

13. Weaving machine in accordance with claim 1 or claim 8, characterised by centering members (17, 29; 18) which are provided at the machine frame (11) and/or at the support apparatus (3) in order to orient the change unit (31) or the support apparatus (3) with respect to the machine frame (11).

14. Weaving machine in accordance with claim 1 or claim 2, characterised by at least one auxiliary apparatus selected from the group rubber transport apparatus (4), band transport apparatus (82) or thermal fixing apparatus (85) and combinations thereof.

15. Weaving machine in accordance with claim 1 or claim 2 with a control system,
characterised by an electric lead (84) in order to pluggably connect the warp stop motion unit (38) to the control system in a signal transmitting manner.

16. Weaving machine in accordance with claim 14 with an energy connection,
characterised by an electric lead (84) in order to pluggably provide the auxiliary apparatus with electrical energy.

## Revendications

1. Métier à tisser, notamment métier ruban, avec un bâti de machine (11, 71), avec un dispositif (6, 72) pour l'amenée de fils de chaîne, avec une unité de casse-chaîne, avec au moins un rouleau porte-fils pour renvoyer les fils de chaîne, avec plusieurs lames et avec un peigne, où est prévu un dispositif de changement (2) qui présente le rouleau porte-fils (37, 75), l'unité de casse-chaîne (38, 76) et un dispositif de retenue (41) pour les lames et le peigne, caractérisé en ce que l'installation de changement, côté entrée de fils de chaîne, est équipée d'au moins un dispositif (42, 79) pour l'amenée et/ou la fixation des fils de chaîne, que le métier à tisser est pourvu d'un dispositif de support (3) et que le dispositif de changement (2) est accouplé au bâti de machine ou au dispositif de support et peut être séparé du bâti de machine ou du dipositif de support de telle sorte que le dispositif de changement est échangeable pour effectuer un changement d'article.

2. Métier à tisser selon la revendication 1, caractérisé en ce que le dispositif (6) pour l'amenée des fils de chaîne et le dispositif de support (3) sont assemblés avec le dispositif de changement (2) en une unité de changement (31), et que l'unité de changement (31) est accouplée au bâti de machine (11) et peut être séparée du bâti de machine pour procéder à un changement d'article.

3. Métier à tisser selon l'une des revendications 1 ou 2, caractérisé en ce que le dispositif de changement (2), les lames, le peigne (10) et un article rentré constituent une unité de stockage (9) pour mettre à disposition un article en vue de la remise en place.

4. Métier à tisser selon l'une des revendications 1 ou 2, caractérisé en ce que les lames sont réunies en un paquet de lames (13) qui présente des guidages pour les lames et qui peut être inséré dans la partie de machine (11) respectivement sorti de celle-ci.

5. Métier à tisser selon la revendication 1, caractérisé en ce que l'installation pour le guidage et la fixation des fils de chaîne est un peigne d'entrée de fils de chaîne (42).

6. Métier à tisser selon l'une des revendication 1 ou 2, caractérisé en ce que le dispositif de changement (2) est relié amoviblement au bâti de machine (11).

7. Métier à tisser selon l'une des revendications 1 ou 2, caractérisé en ce que le dispositif de changement (2) est relié amoviblement au dispositif de support (3).

8. Métier à tisser selon la revendication 1, caractérisé en ce que l'installation pour l'amenée des fils de tissage est réalisée comme bâti (6), et que le bâti est pourvu de moyens de réception (63,66) pour au moins un corps d'enroulement.

9. Métier à tisser selon la revendication 8, caractérisé en ce que le corps d'enroulement est une bobine conique de chaîne ou une ensouple (7, 73).

10. Métier à tisser selon la revendication 8, caractérisé en ce que le corps d'enroulement est une canette de fils de trame (8).

11. Métier à tisser selon la revendication 2, caractérisé en ce que des corps de roulement sont disposés à l'unité de changement (31) pour déplacer l'unité de changement.

12. Métier à tisser selon la revendication 8, caractérisé en ce qu'il est prévu un agencement (21, 24) au bâti (6) et/ou au dispositif de support (3) qui peut être mis en prise avec un véhicule de transport pour déplacer le bâti et/ou le dispositif de support (3).

13. Métier à tisser selon l'une des revendications 1 à 8, caractérisé par des organes de centrage (17, 29 ; 18) qui sont prévus au bâti de machine (11) et/ou au dispositif de support (3) pour orienter l'unité de changement (31) ou le dispositif de support (3) par rapport au bâti de machine (11).

14. Métier à tisser selon la revendication 1 ou 2, caractérisé par au moins un dispositif auxiliaire choisi dans le groupe constitué de dispositif de transport de caoutchouc (4), de dispositif de transport de bande (82) ou de dispositif de thermofixage (85) et de combinaisons de ceux-ci.

15. Métier à tisser selon la revendication 1 ou 2, avec un dispositif de commande, caractérisé par une ligne électrique (84) pour relier par une prise l'unité de casse-chaîne (38) au dispositif de commande en vue d'une transmission de signaux.

16. Métier à tisser selon la revendication 14 avec un branchement d'énergie, caractérisé par une ligne électrique (84) pour alimenter, par une prise, le dispositif auxiliaire en énergie électrique.
